# EUROPÄISCHE PATENTSCHRIFT

(11) **EP 0 219 861 B1**
(45) Veröffentlichungstag und Bekanntmachung des Hinweises auf die Patenterteilung: **18.09.1991**
(21) Anmeldenummer: 86114649.6
(22) Anmeldetag: 22.10.1986
(51) Int. Cl.: H01J 9/32, H01J 61/36

(54) **Verfahren zur Herstellung einer einseitig gequetschten Metallhalogenidhochdruckentladungslampe und eine nach diesem Verfahren hergestellte Lampe**
Process for manufacturing a metal halide high-pressure discharge lamp having a single pinch, and a lamp manufactured according to this process
Méthode de fabrication d'une lampe à décharge à haute pression à halogénures de métal à pincement unique et une lampe fabriquée suivant cette méthode

(30) Priorität: 24.10.1985 DE 3537880; 24.10.1985 DE 3537879
(43) Veröffentlichungstag der Anmeldung: 29.04.1987
(73) Patentinhaber: Patent-Treuhand-Gesellschaft für elektrische Glühlampen mbH, 81543 München (DE)
(72) Erfinder: Dobrusskin, Alexander, D-8028 Taufkirchen (DE); vom Scheidt, Jürgen, Dr., D-8028 Taufkirchen (DE); Heider, Jürgen, Dr., D-8000 München 90 (DE); Wurster, Ewald, Dr., D-8022 Grünwald (DE)

(56) Entgegenhaltungen:
- DE-A- 1 922 762
- GB-A- 1 442 497
- US-A- 4 512 488

## Beschreibung

### Hintergrund der Erfindung

Um die Dichtigkeit einer Gefäßabdichtung, bei der das Lampengefäß aus Quarzglas besteht, zu gewährleisten, werden bei Halogenglüh- und Metallhalogenidhochdruckentladungslampen anstelle drahtförmiger Stromdurchführungen Dichtungsfolien aus Molybdän verwendet. Mit zunehmend kleiner werdenden Anschlußleistungen der Lampen verringert sich auch deren geometrische Größe und damit auch die Größe der Quetschung, in der die Dichtungsfolien eingebettet sind. Dabei bereitet es häufig Schwierigkeiten, den erforderlichen Abstand der z.T. relativ breiten und in einer Ebene angeordneten Dichtungsfolien innerhalb der engen Quetschung einzuhalten. Bei Metallhalogenidhochdruckentladungslampen besteht darüber hinaus das Bedürfnis, daß zur Zündung der Lampe eine Hochspannung je nach Abkühlzustand der Lampe von mindestens 6 kVₛ angelegt werden muß.

### Stand der Technik

In der GB-PS 1 442 497 wurde deshalb eine Ummantelung der schräg aus der Quetschung herausgeführten Stromzuführung mittels Quarzröhrchen vorgeschlagen, die mit einem Füllmaterial gefüllt und mit einem Elastomer abgeschlossen sind. Hiermit ist jedoch ein hoher zusätzlicher Fertigungsaufwand verbunden, wodurch sich die Lampe überproportional verteuert. Darüber hinaus sind diese lang aus der Quetschung herausgeführten Quarzröhrchen äußerst bruchgefährdet, was die elektrische Sicherheit stark vermindert.

Aus dem JP-GM 47-308 ist eine Glühlampe bekannt, bei der die Dichtungsfolien innerhalb der Quetschung beispielsweise jeweils um 90^{o} nach außen gebogen sind, wodurch sich der Abstand der daran befestigten äußeren Stromzuführungen vergrößert. Eine solche Behandlung der nur wenige hundertstel Millimeter dicken Dichtungsfolien ist jedoch denkbar ungünstig, da hierdurch deren Haltbarkeit bei Stromdurchgang erheblich reduziert wird.

Eine andere Art, die äußeren Stromzuführungen aus der Quetschung herauszuführen, ist in der DE-OS 1 922 762 beschrieben. Die Lampe ist für den Einsatz in einem optischen System vorgesehen. Damit der Leuchtkörper einen bestimmten Bezugsabstand zum Sockelende aufweien kann, sind die äußeren Stromzuführungen z.B. seitlich aus der Quetschung herausgeführt, wodurch die Quetschung in ihrer Länge nachträglich veränderbar und an das optische System anpaßbar ist.

### Aufgabe

Der vorliegenden Erfindung liegt die Aufgabe zugrunde, die Quetschung der Lampen derart zu gestalten, daß einerseits die nötige Breite der Dichtungsfolien verwendbar ist und andererseits insbesondere bei Entladungslampen die zur Zündung der Lampe erforderliche Zündhochspannung von mindestens 6 kVₛ angelegt werden kann. Darüber hinaus soll die Herausführung der äußeren Stromzuführungen aus der Quetschung einfacher gestaltet werden, um eine kostengünstigere Fertigung zu ermöglichen.

### Vorteile

Mit dem Herstellungsverfahren einer Lampe nach der Erfindung wird eine verbreiterte Quetschung erreicht, die die Voraussetzung für einen vergrößerten Abstand der äußeren Stromzuführungen bildet. Eine solche Verbreiterung der Quetschung ist schnell und kostengünstig herstellbar. Hierdurch wird der für die Hochspannungfestigkeit erforderliche Abstand der äußeren Stromzuführungen auf einfache Weise ermöglicht.

### Darstellung der Erfindung

Die Erfindung wird nachstehend anhand von neun Figuren erläutert, in denen das Verfahren und drei Ausführungsformen der Metallhalogenidhochdruckentladungslampe schematisch dargestellt ist:
Figur 1 zeigt ein kreiszylinderförmiges Rohr, in das zwei parallelverlaufende Aufweitungsdorne eingeführt sind
Figur 2 zeigt das gleiche Rohr mit gespreizten Aufweitungsdornen
Figur 3 zeigt das gespreizte Rohr der Figur 2 in der Unteransicht
Figur 4 zeigt eine Ausführungsform einer fertigen Lampe, die nach dem erfindungsgemäßen Verfahren hergestellt wurde
Figur 5 zeigt ein kreiszylinderförmiges Rohr, in das zwei in einem spitzen Winkel zueinander verlaufende Aufweitungsdorne eingeführt sind
Figur 6 zeigt das gleiche Rohr mit gespreizten Aufweitungsdornen
Figur 7 zeigt das gespreizte Rohr der Figur 6 in der Unteransicht
Figur 8 zeigt eine Ausführungsform einer fertigen Lampe, die nach dem erfindungsgemäßen Verfahren hergestellt wurde
Figur 9 zeigt eine weitere Ausführungsform einer fertigen Lampe

An das kreiszylinderförmige Rohr 1 der Figur 1 ist bereits ein Pumprohr 2 angeformt. Sowohl das kreiszylinderförmige Rohr 1 wie auch das Pumprohr 2 bestehen aus Quarzglas. In einen Teil des Rohres 1 sind zwei parallel zueinander verlaufende Aufweitungsdorne 3 eingeführt. Die Aufweitungsdorne 3 sind derart gehaltert, daß sie sowohl miteinander einen Hub A entlang der Längsachse des kreiszylinderförmigen Rohres 1 wie auch eine Spreizung B quer zu derselben ausführen können. Zur Durchführung der Spreizung B wird das Quarzglas auf seinen Erweichungspunkt erwärmt. Der Zustand der Spreizung B ist in der Figur 2 dargestellt. Hierdurch wird ein Teil des kreiszylinderförmigen Rohres derart gespreizt, daß dieser Bereich eine länglichrunde Querschnittsform mit zylindrischer Gestalt 4 annimmt, deren größere Breite größer als der ursprüngliche kreiszylinderförmige Durchmesser ist (siehe auch Figur 3). Das Aufweiten kann als einzelner Arbeitsgang auf einer separaten Maschine oder auch auf dem Rundläufer vorgenommen werden, bei dem der nachfolgende Quetschvorgang erfolgt. Der verbleibende, dem Pumprohr 2 zugewandte Teil des kreiszylinderförmigen Rohres 1 bildet das zukünftige Entladungsgefäß und behält während des Spreizens der Aufweitungsdorne 3 seine ursprüngliche kreisrunde Form bei.

Eine Ausführungsform einer fertigen Lampe 5, die nach dem zuvor beschriebenen Verfahren hergestellt wurde, ist in der Figur 4 abgebildet. Nach dem Spreizen werden vorgefertigte Elektrodensysteme in das kreiszylinderförmige Rohr 1 eingeführt. Diese bestehen aus den äußeren Stromzuführungen 6 aus Wolfram, den Dichtungsfolien 7 aus Molybdän und den inneren Stromzuführungen 8 aus Wolfram mit den hakenförmigen Elektroden 9, ebenfalls aus Wolfram. Zum Herstellen der Quetschung 10 sind die Dichtungsfolien 7 in dem aufgeweiteten Teil 4 parallel zueinander verlaufend angeordnet. Alle diese Arbeitsgänge sind konventionell. Zuletzt wird, nachdem die gewünschte Füllung in das Entladungsgefäß 11 eingebracht wurde, das Pumprohr 2 (Figuren 1 und 2) abgeschmolzen, so daß nur noch eine Pumpspitze 12 verbleibt.

In einer Variante dieses Verfahrens ist an das kreiszylinderförmige Rohr 1 der Figur 5 bereits ein Pumprohr 2 angeformt. Sowohl das kreiszylinderförmige Rohr 1 wie auch das Pumprohr 2 bestehen aus Quarzglas. In einen Teil des Rohres 1 sind Zwei zueinander in einem spitzen Winkel verlaufende Aufweitungsdorne 14 eingeführt. Die Aufweitungsdorne 14 sind derart gehaltert, daß sie sowohl miteinander einen Hub A entlang der Längsachse des kreiszylinderförmigen Rohres 1 wie auch eine Spreizung B quer zu derselben ausführen können. Zur Durchführung der Spreizung B wird das Quarzglas auf seinen Erweichungspunkt erwärmt. Der Zustand der Spreizung B ist in der Figur 6 dargestellt. Hierdurch wird ein Teil des kreiszylinderförmigen Rohres derart gespreizt, daß dieser Bereich eine länglichrunde Querschnittsform 15 annimmt, deren größere Breite größer als der ursprüngliche kreiszylinderförmige Durchmesser ist (siehe auch Figur 7). Das Spreizen kann wie im vorangegangenen Beispiel als einzelner Arbeitsgang auf einer separaten Maschine oder auch auf dem Rundläufer vorgenommen werden, bei dem der nachfolgende Quetschvorgang erfolgt. Der verbleibende, dem Pumprohr 2 zugewandte Teil des kreiszylinderförmigen Rohres 1 bildet das zukünftige Entladungsgefäß 11 und behält während des Spreizens der Aufweitungsdorne 14 seine ursprüngliche kreisrunde Form bei.

Eine Ausführungsform einer fertigen Lampe 16, die nach dem zuvor beschriebenen Verfahren hergestellt wurde, ist in der Figur 8 abgebildet. Nach dem Spreizen werden vorgefertigte Elektrodensysteme in das kreiszylinderförmige Rohr 1 eingeführt. Diese bestehen aus den äußeren Stromzuführungen 17 aus Wolfram, den Dichtungsfolien 18 aus Molybdän und den inneren Stromzuführungen 8 aus Wolfram mit den hakenförmigen Elektroden 9, ebenfalls aus Wolfram. Zum Herstellen der Quetschung 19 sind die Dichtungsfolien 18 in dem aufgeweiteten Teil 15 in einem spitzen Winkel zueinander verlaufend angeordnet. Alle diese Arbeitsgänge sind konventionell. Zuletzt wird, nachdem die gewünschte Füllung in das Entladungsgefäß 11 eingebracht wurde, das Pumprohr 2 (Figuren 5 und 6) abgeschmolzen, so daß nur noch eine Pumpspitze 12 verbleibt.

In einer Abwandlung des Beispiels entsprechend der Figur 8 weist die fertige Lampe 21 der Figur 9 an der Quetschung 22 eine verlängerte Kriechstrecke auf, wodurch sich die anlegbare Zündspannung - zum Beispiel für schwer zündende Lampen - noch weiter erhöhen läßt. Alle anderen Teilebezeichnungen dieses Ausführungsbeispiels entsprechen den zuvor beschriebenen Ausführungsformen.

Der Abstand der parallel aus den Stirnflächen 13, 20 herausgeführten äußeren Stromzuführungen 6, 17, einer nach dem erfindungsgemäßen Verfahren gefertigten Metallhalogenidhochdruckentladungslampe 5, 16, 21 beträgt ca. 20 mm. Die Lampe 5, 16, 21 hat eine Nennleistung von ca. 35 W und kann mit einer Zündhochspannung von mehr als 6 kVₛ gezündet werden.

## Patentansprüche

1. Verfahren zur Herstellung einer einseitig gequetschten Metallhalogenidhochdruckentladungslampe (5, 16, 21), deren Gefäßabdichtung als Quetschung (10, 19, 22) ausgebildet ist, aus der zwei äußere Stromzuführungen (6, 17) herausgeführt sind und zwei innere Stromzuführungen (8), die mit Elektroden (9) versehen sind, in das Entladungsgefäß (11) ragen, wobei die elektrische Verbindung zwischen den äußeren Stromzuführungen (6, 17) und den zugehörigen inneren Stromzuführungen (8) mittels Dichtungsfolien (7, 18) vorgenommen ist, die in einer Ebene innerhalb der Quetschung (10, 19, 22) eingebettet sind, bei der im wesentlichen nacheinander folgende Arbeitsgänge ausgeführt werden:
a) Ansetzen eines Pumprohres (2) an ein kreiszylinderförmiges Rohr (1),
b) Einführen von vorgefertigten Elektrodensystemen, bestehend aus den äußeren Stromzuführungen (6, 17), den Dichtungsfolien (7, 18) und den inneren Stromzuführungen (8) mit den Elektroden (9) in das kreiszylinderförmige Rohr (1), wobei die Dichtungsfolien (7, 18) in dem dem Pumprohr (2) abgewandten Teil des kreiszylinderförmigen Rohres (1) angeordnet sind,
c) Herstellen der Quetschung (10, 19, 22) im Bereich der Dichtungsfolien (7, 18) sowie
d) Einbringen der gewünschten Füllung in das Entladungsgefäß (11) und Abdichten des Pumprohres (2),
dadurch gekennzeichnet, daß vor dem Einführen der vorgefertigten Elektrodensysteme in den dem Pumprohr (2) abgewandten Teil des kreiszylinderförmigen Rohres (1) zwei Aufweitungsdorne (3, 14) eingeführt (A) und anschließend gespreizt (B) werden, wobei das Quarzglas auf seinen Erweichungspunkt erwärmt ist.

2. Verfahren nach Anspruch 1, dadurch gekennzeichnet, daß die Aufweitungsdorne (3) parallel zueinander verlaufen, wodurch das Rohr (1) nach dem Spreizen der Aufweitungsdorne (3) in diesem Bereich eine länglichrunde Querschnittsform mit zylindrischer Gestalt annimmt, deren größerer Durchmesser größer als der Durchmesser des kreiszylinderförmigen Rohres (1) ist, und daß nach dem Herstellen der Quetschung (10) deren Breite größer als der Durchmesser des kreiszylinderförmigen Rohres (1) ist.

3. Metallhalogenidhochdruckentladungslampe, die nach dem Verfahren der Ansprüche 1 und 2 hergestellt wurde, dadurch gekennzeichnet, daß der Abstand der parallel aus der Stirnfläche (13) der Quetschung (10) herausgeführten äußeren Stromzuführungen (6) größer als der Außendurchmesser des Entladungsgefäßes (11) ist.

4. Verfahren nach Anspruch 1, dadurch gekennzeichnet, daß die Aufweitungsdorne (14) in einem spitzen Winkel zueinander verlaufen, wodurch das Rohr (1) nach dem Spreizen der Aufweitungsdorne (3) in diesem Bereich eine länglichrunde Querschnittsform (15) annimmt, deren größere Breite größer als der Durchmesser des kreiszylinderförmigen Rohres (1) und deren kleinere Breite gleich groß wie der Durchmesser des kreiszylinderförmigen Rohres (1) ist.

5. Metallhalogenidhochdruckentladungslampe, die nach dem Verfahren der Ansprüche 1 und 4 hergestellt wurde, dadurch gekennzeichnet, daß die Dichtungsfolien (18) innerhalb der Quetschung (19, 22) in einem spitzen Winkel zueinander verlaufen, wobei der Abstand ihrer dem Entladungsgefäß (11) zugewandten Enden geringer ist als der Abstand ihrer dem Entladungsgefäß (11) abgewandten Enden.

6. Metallhalogenidhochdruckentladungslampe nach Anspruch 5, dadurch gekennzeichnet, daß der Abstand der parallel aus der Stirnfläche (20) der Quetschung (19, 22) herausgeführten äußeren Stromzuführungen (17) größer als der Außendurchmesser des Entladungsgefäßes (11) ist.

## Claims

1. Process for producing a metal-halide high-pressure discharge lamp (5, 16, 21) pinched on one side whose chamber seal is constructed as a pinch (10, 19, 22) from which two external current supply conductors (6, 17) are brought out and two internal current supply conductors (8) provided with electrodes (9) project into the discharge chamber (11), the electrical connection between the external current supply conductors (6, 17) and the associated internal current supply conductors (8) being made by means of sealing foils (7, 18) which are embedded in one plane inside the pinch (10, 19, 22), in which the following operations are essentially carried out consecutively:
a) attachment of a pumping tube (2) to a circular-cylindrical tube (1),
b) introduction of prefabricated electrode systems comprising the external current supply conductors (6, 17), the sealing foils (7, 18) and the internal current supply conductors (8) with the electrodes (9) into the circular-cylindrical tube (1), the sealing foils (7, 18) being disposed in the part of the circular-cylindrical tube (1) facing away from the pumping tube (2),
c) production of the pinch (10, 19, 22) in the region of the sealing foils (7, 18) and also
d) introduction of the desired filling into the discharge chamber (11) and sealing of the pumping tube (2),
characterised in that, before the introduction of the prefabricated electrode systems into the part of the circular-cylindrical tube (1) facing away from the pumping tube (2), two expanding mandrels (3, 14) are introduced (A) and then spread (B), during which process the quartz glass is heated to its softening point.

2. Process according to Claim 1, characterised in that the expanding mandrels (3) extend parallel to each other, as a result of which the tube (1) assumes in this region, after the spreading of the expanding mandrels (3), an oval cross-sectional shape with cylindrical form whose greater diameter is greater than the diameter of the circular-cylindrical tube (1), and in that, after the pinch (10) has been produced, its width is greater than the diameter of the circular-cylindrical tube (1).

3. Metal-halide high-pressure discharge lamp which has been produced by the process of Claims 1 and 2, characterised in that the spacing of the external current supply conductors (6) brought out in parallel from the end face (13) of the pinch (10) is greater than the external diameter of the discharge chamber (11).

4. Process according to Claim 1, characterised in that the expanding mandrels (14) extend at an acute angle to each other, as a result of which the tube (1) assumes in this region, after the spreading of the expanding mandrels (3), an oval cross-sectional shape (15) whose greater width is greater than the diameter of the circular-cylindrical tube (1) and whose smaller width is equally as large as the diameter of the circular-cylindrical tube (1).

5. Metal-halide high-pressure discharge lamp which has been produced by the process of Claims 1 and 4, characterised in that the sealing foils (18) extend at an acute angle to each other inside the pinch (19, 22), the spacing of their ends facing the discharge chamber (11) being less than the spacing of their ends facing away from the discharge chamber (11).

6. Metal-halide high-pressure discharge lamp according to Claim 5, characterised in that the spacing of the external current supply conductors (17) brought out in parallel from the end face (20) of the pinch (19, 22) is greater than the external diameter of the discharge chamber (11).

## Revendications

1. Procédé pour fabriquer une lampe à décharge à haute pression à halogénure métallique (5,16,21), qui comporte un pincement unilatéral et dont le système de fermeture étanche de l'enceinte est réalisé sous la forme d'une zone de pincement (10,19,22), et à partir duquel deux éléments extérieurs d'alimentation en courant (6,17) sont ressortis et deux éléments intérieurs d'alimentation en courant (8), qui sont pourvus d'électrodes (9) pénètrent dans l'enceinte à décharge (II), la liaison électrique entre les éléments extérieurs d'alimentation en courant (6,17) et les éléments intérieurs associés d'alimentation (8) étant réalisée au moyen de feuilles d'étanchéité (16,18), qui sont enchâssées, dans un plan, à l'intérieur de la zone de pincement (10,19,22) et selon lequel on met en oeuvre essentiellement les étapes opératoires successives suivantes :
a) fixation d'un tube de pompage (2) sur un tube en forme de cylindre circulaire (1),
b) insertion d'un système préfabriqué d'électrodes, constitué par des éléments extérieurs d'alimentation en courant (6,17), les feuilles d'étanchéité (7,18) et les éléments intérieur d'alimentation en courant (8) équipés des électrodes (9) dans le tube en forme de cylindre circulaire (1), les feuilles d'étanchéité (7,18) étant disposées dans la parte, tournée à l'opposé du tube de pompage (2), du tube en forme de cylindre circulaire (1),
c) réalisation de la zone de pincement (10,19,22) dans la zone des feuilles d'étanchéité (7,18), et
d) insertion de la substance de remplissage désirée dans l'enceinte à décharge (11) et fermeture étanche du tube de pompage (2),
caractérisé en ce qu'avant l'insertion des systèmes préfabriqués d'électrodes dans la partie, tournée à l'opposé du tube de pompage (2), du tube en forme de cylindre circulaire (1), on introduit (A) deux mandrins d'élargissement (3,14) et on les écarte ensuite (B), tout en chauffant le verre quartzeux à son point de ramollissement.

2. Procédé selon la revendication 1, caractérisé par le fait que les mandrins d'élargissement (3) sont parallèles entre eux, ce qui a pour effet qu'après écartement des mandrins d'élargissement (3), le tube (1) prend dans cette zone une forme en coupe transversale ovale avec une configuration cylindrique, dont le plus grand diamètre est supérieur au diamètre du tube en forme de cylindre circulaire (1), et qu'après la réalisation de la zone de pincement (10), sa largeur est supérieure au diamètre du tube en forme de cylindre circulaire (1).

3. Lampe à décharge à haute pression à halogénure métallique, fabriquée conformément au procédé selon les revendications 1 et 2, caractérisé en ce que la distance entre les éléments extérieurs d'alimentation en courant (6), qui ressortent parallèlement de la face frontale (13) de la zone de pincement (10), est supérieure au diamètre extérieur de l'enceinte à décharge (11).

4. Procédé suivant la revendication 1, caractérisé par le fait que les mandrins d'élargissement (14) convergent l'un vers l'autre en faisant un angle aigu, ce qui a pour effet qu'après l'écartement des mandrins d'élargissement (3), le tube (1) prend, dans cette zone, une forme en coupe transversale ovale (15), dont la largeur la plus importante est supérieure au diamètre du tube en forme de cylindre circulaire (1) et dont la largeur la plus petite est égale au diamètre du tube en forme de cylindre circulaire (1).

5. Lampe à décharge à haute pression à halogénure métallique, fabriquée conformément au procédé selon la revendication 1 et 4, caractérisée en ce que les feuilles d'étanchéité (18) convergent l'une vers l'autre sous un angle aigu à l'intérieur de la zone de pincement (19,22), la distance de leurs extrémités proches de l'enceinte à décharge (11) étant inférieure à la distance entre leurs extrémités tournées à l'opposé de l'enceinte à décharge (11).

6. Lampe à décharge à haute pression à halogénure métallique suivant la revendication 5, caractérisée par le fait que la distance entre les éléments extérieurs d'alimentation en courant (17), qui ressortent parallèlement de la surface frontale (20) de la zone de pincement (19,22) est supérieure au diamètre extérieur de l'enceinte à décharge (11).
